# EUROPÄISCHE PATENTSCHRIFT

(11) **EP 0 652 100 B1**
(45) Veröffentlichungstag und Bekanntmachung des Hinweises auf die Patenterteilung: **12.03.1997**
(21) Anmeldenummer: 94114916.3
(22) Anmeldetag: 22.09.1994
(51) Int. Cl.: B30B 15/24

(54) **Verfahren zur Simulation der lastabhängigen Stösselkippung von mechanischen Pressen auf einer hydraulischen Einarbeitungspresse**
Method of simulating the load dependent tilt of the slide of mechanical presses, on a hydraulic work-in press
Procédé de simulation du basculement du coulisseau en fonction de la charge dans des presses mécaniques, sur une presse hydraulique de préparation

(30) Priorität: 05.11.1993 DE 4337825
(43) Veröffentlichungstag der Anmeldung: 10.05.1995
(73) Patentinhaber: Umformtechnik ERFURT GmbH, D-99086 Erfurt (DE)
(72) Erfinder: Müller, Markus, Dr., D-99097 Erfurt (DE); Petter, Wieland, Dr., D-99089 Erfurt (DE); Schmidt, Steffen, D-99094 Erfurt (DE)

(56) Entgegenhaltungen:
- WO-A-93/05954
- DE-A- 1 427 309
- DE-A- 3 726 578
- DE-A- 4 129 256

## Beschreibung

Die Erfindung betrifft ein Verfahren zur Simulation der lastabhängigen Stößelkippung von mechanischen Pressen auf einer hydraulischen Einarbeitungspresse gemäß dem Oberbegriff des Patentanspruchs 1.

Außermittig den Pressenstößel angreifende Kräfte bewirken eine Kippung des Stößels. Das Maß der Stößelkippung ist eine wichtige Größe zur Beurteilung der Güte von Pressen, da hiervon auch die Formgenauigkeit des bearbeiteten Werkstückes bzw. des Blechteils abhängt.
Bei hydraulischen Pressen, insbesondere SMC-Pressen (DD-PS 289 970, DE-OS 37 26 578), ist es bekannt, zur Regelung des Parallellaufs an den Eckpunkten des Pressentisches die Lage des Stößels erfassende Wegmeßsysteme sowie mindestens vier mit Drucköl beaufschlagbare Gegenhaltezylinder anzuordnen, die zumindest im Arbeitsbereich der Presse eine im Sinne einer Kompensation der Parallelitätsabweichungen der Stößelbewegung entgegenwirkende Kraft aufbringen. Die Druckbeaufschlagung der Gegenhaltezylinder erfolgt mittels Servoventilen, die ihrerseits durch eine elektronische Vergleicher- und Auswerteschaltung in Abhängigkeit von den durch das jeweils zugeordnete Wegmeßsystem erfaßten Parallelitätsabweichungen ansteuerbar sind.

Bei mechanischen Pressen, die im allgemeinen keine zusätzlichen Einrichtungen zur Regelung des Parallellaufs enthalten, wird das fehlerbehaftete Verhalten der jeweiligen Presse bei der Einarbeitung des Werkzeuges mit berücksichtigt. Bei dem u.U. langwierigen Einarbeitungsprozeß steht die Presse für Produktionsaufgaben nicht zur Verfügung.
Das Einarbeiten von Werkzeugen erfolgt deshalb häufig nicht auf hochproduktiven mechanischen Produktionspressen, sondern auf hydraulischen Einarbeitungspressen. Werden die eingearbeiteten Werkzeuge in den Produktionspressen eingesetzt, sind oft noch Korrekturarbeiten erforderlich, die die Produktionssicherheit und damit die Produktivität senken. Hauptursache ist die lastabhängige Stößelkippung der Produktionspresse, die auf der hydraulischen Einarbeitungspresse nicht vorempfunden und simuliert werden kann.
Der Erfindung liegt die Aufgabe zugrunde, ein Verfahren anzugeben, nach dem das Kippungsverhalten von Produktionspressen mit unterschiedlicher Federsteife auf einer hydraulischen Einarbeitungspresse mit einfachen Mitteln simuliert werden kann.
Erfindungsgemäß wird das durch die im kennzeichnenden Teil des Patentanspruchs 1 beschriebenen Merkmale erreicht. Weitere detaillierte Ausgestaltungen der Erfindung sind in den Ansprüchen 2 und 3 beschrieben.
Für die Simulation des Kippungsverhaltens von Produktionspressen an hydraulischen Pressen stehen experimentell an den Produktionspressen ermittelte Funktionsverläufe der Kippung des Stößels (k_{x,y}) in Abhängigkeit des Kippmomentes (M_{kx,ky}) für beide Achsen (x,y) zur Verfügung.
Bei der Kippungssimulation besteht nun die Zielstellung, in Abhängigkeit des tatsächlich wirkenden Kippmomentes (bezogen auf die jeweilige Achse) den Stößel nur so weit kippen zu lassen, wie es die in einer Steuerung gespeicherten Funktionsverläufe ${\text{M}}_{\text{x}} {\text{= f}}_{\text{1}} {\text{(k}}_{\text{x}} \text{)}$ und ${\text{M}}_{\text{y}} {\text{= f}}_{\text{2}} {\text{(k}}_{\text{y}} \text{)}$ oder ${\text{C}}_{\text{x}} {\text{= f}}_{\text{3}} {\text{(k}}_{\text{x}} \text{)}$ und ${\text{C}}_{\text{y}} {\text{= f}}_{\text{4}} {\text{(k}}_{\text{y}} \text{)}$ der zu simulierenden Produktionspresse angeben.
Zu diesem Zweck wird die von den z. B. SMC-Pressen bekannte Kurzhubtechnik eingesetzt. Sie besteht aus vier an den Eckpunkten des Pressentisches angeordneten Hydraulikzylindern, die jeweils mittels eines Servoventils und einer Regeleinrichtung steuer- bzw. regelbar sind. Die vier Hydraulikzylinder sind mit Druckaufnehmern ausgestattet, die eine kontinuierliche Druckmessung in den Zylinderräumen zulassen. Der Stößel setzt bei seiner Abwärtsbewegung kurz vor Beginn des Arbeitsbereiches auf die ausgefahrenen Kolben der Arbeitszylinder auf und verdrängt bei seiner Weiterbewegung das Druckmedium aus den Zylinderräumen.

Innerhalb des Arbeitsbereiches des Pressenstößels ist dieser durch seinen Antrieb (Preßzylinder) und durch die Kurzhubzylinder beidseitig verspannt. Der unbelastete Stößel (auf den keine Verfahrenskraft wirkt) kann bewußt in eine bestimmte Lage gekippt werden, indem jeweils zwischen zwei Zylinderpaaren (vorn - hinten, links - rechts) unterschiedlich hohe Drücke erzeugt werden.
Um einen außermittig belasteten Stößel in seiner idealen Parallellage zum Pressentisch zu halten, müssen zwischen den Zylinderpaaren (vorn - hinten, links - rechts) ebenfalls verschieden große Drücke eingestellt werden, die den Gleichgewichtszustand zur außermittig wirkenden Kraft wieder herstellen. Die im Gleichgewichtszustand auftretenden Druckdifferenzen repräsentieren die Größe der tatsächlich wirkenden Kippmomente.
Ein sich bezüglich Richtung und Zeit änderndes Kippmoment kann jedoch ohne Zuhilfenahme zusätzlicher Sensoren auf direktem Wege nicht rückwirkungsfrei ermittelt werden.
Weiterhin ist an jeder Stößelecke ein Wegmeßsystem angebracht, das den Abstand zwischen Pressenstößel und Pressentisch mit einer hohen Auflösung erfaßt. Aus dem Vergleich der vier Abstandsmaße kann die Stößelkippung ermittelt werden.
Die Erfindung ermöglicht es nun, aus der vorgegebenen Zuordnung von Kippung zu Kippmoment für jede Achse den Stößel definiert zu kippen und auf Änderungen des Kippmomentes schnell zu reagieren.
Dabei wird zuerst die Wirkung, also die Kippung erfaßt und danach wird die Ursache, das Kippmoment durch ein Gegenmoment kompensiert, indem unterschiedliche Drücke in den Gegenhaltezylindern geregelt werden, bis anhand der gespeicherten Kippungsfunktion ein Gleichgewichtszustand erreicht ist. Für den Gleichgewichtszustand ist kennzeichnend, daß das eingestellte Gegenmoment genau die Stößelkippung zuläßt, die gemäß der gespeicherten Kippungsfunktion dem Kippmoment entspricht. Ändert sich das Kippmoment, so wird anhand der sich ergebenden Stößelkippung das Gegenmoment nachgeregelt. Mit Hilfe des Gegenmomentes wird dafür gesorgt, daß der Stößel bei außermittiger Belastung nicht weiter als vereinbart kippt und bei nachlassendem Kippmoment wieder in seine Ausgangslage zurückkehrt.
Die Erfindung wird nachstehend an zwei Ausführungsbeispielen näher erläutert. Die zugehörigen Zeichnungen zeigen:
- Fig. 1:: eine schematische Darstellung der auf die Stößelfläche der Presse wirkenden Kippmomente bei außermittiger Belastung,
- Fig. 2:: eine Regeleinrichtung für die Stößelkippung als Blockschaltbild,
- Fig.3:: die Schaltungsanordnung zu Fig. 2,
- Fig. 4:: eine zweite Ausführung der Regeleinrichtung als Blockschaltbild und
- Fig. 5:: die Schaltungsanordnung zu Fig. 4.

Die Geräteanordnung zur lastabhängigen Kippungsregelung (Figur 1, 3, 5) besteht aus den vier jeweils in einem Eckpunkt des Stößels 1 angeordneten Anschlagspindeln 2, den dazugehörigen Gegenhaltezylindern 3 einschließlich Wegmeßsystemen 4, Druckmeßsystemen 5 und Regelventilen 6 sowie einer elektronischen Regeleinrichtung 7.

Die mit dem Pressenstößel 1 verbundenen Anschlagspindeln 2 dienen der Einstellung des Arbeitsbereiches der Einrichtung und werden je nach Werkzeugabmessungen so eingestellt, daß sie während des Umformvorganges die mit dem Pressentisch verbundenen Gegenhaltezylinder 3 sowie die Wegmeßsysteme 4 betätigen. Die Regelventile 6 dienen zur Beeinflussung der Drücke bzw. Kräfte in den Gegenhaltezylindern 3, die über die Druckmeßsysteme 5 an die Regeleinrichtung 7 gemeldet werden. Die Regeleinrichtung 7 erzeugt anhand der Signale aus den Druck- und Wegmeßsystemen 4,5 sowie der eingegebenen Regelparameter die Ansteuersignale für die Regelventile 6.
Die Regeleinrichtung 7 (Fig. 2 und 3) besteht aus folgenden Komponenten:
- vier Kraftreglern 11 mit Korrektureinrichtung,
- der Einrichtung zur Ermittlung der Stößelkippungen 12,
- der Einrichtung zur Ermittlung der Sollwerte für die Gegenhaltemomente in x- und y-Richtung 13 und
- der Einrichtung zur Verteilung der Sollwerte für die Gegenhaltekräfte 14,14a auf die vier Gegenhaltezylinder 3.

Die Kraftregler 11 sind jeweils einem Gegenhaltezylinder 3 zugeordnet und beeinflussen über Regelventile 6 die Gegenhaltekräfte zur Begrenzung der Stößelkippung. Sie sind beispielsweise als PID-Regler ausgebildet, wobei die Regelparameter (P-, I-, D-Anteile) durch Korrektureinrichtungen an das Verhalten der Regelstrecke angepaßt werden können. Hierdurch wird es z.B. möglich, störende Einflüsse aus dem Verhalten der Regelventile 6 sowie aus dem variablen Volumen der Ölsaulen in den Gegenhaltezylindern 3 zu eliminieren. Die Istwertrückführung erfolgt über Druckmeßsysteme 5, wobei beim Einsatz von Differentialzylindern über zwei jeweils dem oberen und unteren Zylinderraum zugeordnete Druckmeßsysteme 5 und Einrichtungen zur Bildung einer flächenbewerteten Differenz 15 Zur jeweiligen Gegenhaltekraft proportionale Istwertsignale erzeugt werden. Die Rückführung dieser Signale erfolgt auf Summierpunkte 16, über die durch ein zusätzliches Offsetsignal (Fₘᵢₙ) auch die minimale Gegenhaltekraft vorgegeben werden kann.
In einer weiteren Systemkomponente (Einrichtung 13) werden getrennt nach x- und y-Richtung des Stößels 1 die Gegenhaltemomente ermittelt, die erforderlich sind, die Stößelkippung auf den gewünschten Wert zu begrenzen. Hierfür werden zunächst aus den Weg-Ist-Werten der vier Stößeleckpunkte durch zwei Summiereinrichtungen 12 der Stößelkippung in x- und y-Richtung proportionale Signale kₓ und k_{y} erzeugt. Je nach Richtung (Vorzeichen) der ermittelten Kippungen erfolgt eine Zuordnung der Signale auf jeweils zwei Signalpfade, die wiederum bestimmten Gruppen von Gegenhaltezylindern 3 zugeordnet sind (Verteiler 14a). Aus diesen Signalen (kₓ₁, kₓ₂, k_{y1}, k_{y2}) werden dann mit Hilfe der Kippungskennlinien ${\text{M}}_{\text{kx}} {\text{= f(k}}_{\text{x}} \text{)}$und ${\text{M}}_{\text{ky}} {\text{= g(k}}_{\text{y}} \text{)}$die Gegenhaltemomente ermittelt bzw. die dazu proportionalen Signale (Mₓ₁, Mₓ₂, M_{y1}, M_{y2}) erzeugt. Die Kippungskennlinien können an realen Pressen gemessen und als Parameter in die Regeleinrichtung 7 eingegeben werden.
Die Zuordnung dieser Momentensignale auf die vier Gegenhaltezylinder 3 und somit die Bildung der Kraft- bzw. Drucksollwerte erfolgt durch eine Summiereinrichtung 14, deren Summierpunkte den vier Kraftreglern 11 zugeordnet sind. Hierbei werden für jeden Kraftregler 11 die ihm zugeordneten Komponenten der Gegenhaltemomente in x- und y-Richtung aufsummiert.
Die Ausregelung der so ermittelten Sollwerte erfolgt durch die schon beschriebenen Kraftregler 11. Dadurch wird erreicht, daß nach Auftreten eines Kippmomentes der Stößel 1 so weit kippen kann, bis in Abhängigkeit vom Kippweg ein zum Kippmoment gleichgroßes Gegenhaltemoment aufgebaut ist.

Bei einer weiteren Ausführung (Fig. 4 und 5) wird davon ausgegangen, daß ein bewußtes Kippen des Stößels um einen definierten Betrag möglich ist, wenn eine definierte Steifigkeit ( ${\text{c}}_{\text{i}} {\text{= F}}_{\text{i}} {\text{/Δ s}}_{\text{i}}$ ) für jeden Eckpunkt des Stößels 1 steuer- bzw. regelbar ist.

Im einfachsten Falle besteht für das Kippungsverhalten von Produktionspressen ein linearer Zusammenhang zwischen Kippung und Kippmoment. Dann ist die Steifigkeit, die mit jedem Gegenhaltezylinder 3 nachgebildet werden muß, konstant. Das bedeutet, daß z.B. eine übergeordnete Steuerung 23 zuerst für jede Achse (x,y) die Steifigkeiten berechnet und anschließend durch Überlagerung in einer Sollwertverteilung 24 jedem der vier Gegenhaltzylinder 3 einen Steifigkeits-Sollwert zuordnet. Die Regeleinrichtung 7 jedes Gegenhaltezylinders 3 hat die Aufgabe, die Nachgiebigkeit des Gegenhaltezylinders 3 konstantzuhalten.
Die durch die jeweiligen Zylinder 3 auf den Stößel 1 ausgeübte Kraft wird aus den Flächen und Druckwerten des Gegenhaltezylinders 3 ermittelt. Aus den gemessenen Abstandswerten zwischen Stößel 1 und Tisch werden in einer Einrichtung 22 die momentanen Kippungswerte des Stößels 1 errechnet. Für jeden Gegenhaltezylinder 3 wird aus der ermittelten Kraft Fᵢ und der errechneten Kippung Δ sᵢ in einer Einrichtung zur Steifeberechnung 27 die momentane Steifigkeit cᵢ bestimmt und in einem Summierpunkt 26 mit dem Sollwert verglichen. Die aus diesem Vergleich resultierende Differenz wird dem Steiferegler 21 übermittelt. Dieser ändert mittels eines Servoventils 6 das Druckverhältnis im Gegenhaltezylinder 3 derart, daß die daraus resultierende Steifigkeit mit dem Sollwert übereinstimmt.
Besteht bei Produktionspressen kein linearer Zusammenhang zwischen der Stößelkippung und dem Kippmoment, so wird, wie in den Fig. 4 und 5 dargestellt ist, der Sollwert in Abhängigkeit von der gemessenen Stößelkippung ermittelt. Dazu dienen die in einer Steuerung gespeicherten Steifigkeits-Kippungs-Funktionen 23 und 23a. Diese Funktionen stellen die Abhängigkeit der Kippsteifigkeiten cₓ und c_{y} des Stößels (der zu simulierenden Produktionspresse) von den Kippungen kₓ und k_{y} um die x- bzw. die y-Achse dar. Die Funktion $\text{c = f(k)}$ kann direkt in die Steuerung eingegeben oder aus der Funktion $\text{M = f(k)}$ steuerungsintern ermittelt werden.
Für den Fall einer nicht zu vernachlässigenden Steifigkeit der Simulationspresse stehen Korrekturfunktionen 23a zur Verfügung.
Nachdem die Soll-Steifigkeiten für die x- und die y-Achse mit Hilfe der gespeicherten Funktionen 23 und ggf. 23a ermittelt sind, erfolgt in dem Sollwertverteiler 24 die Zuordnung der Sollwerte zu den einzelnen Gegenhaltezylindern 3 durch Überlagerung der jeweils ermittelten Steifigkeitswerte der x- und y- Achse.
In den Summierpunkten 26 werden die Soll-Steifigkeitswerte mit den zugehörigen Ist-Steifigkeitswerten verglichen und den Steifereglern 21 zugeführt.
Jeder der vier Steiferegler 21 beeinflußt über ein Servoventil 6 den Druck im Gegenhaltezylinder 3, bis die Abweichung der Ist-Steifigkeit von der Soll-Steifigkeit ausgeglichen ist.

## Patentansprüche

1. Verfahren zur Simulation der lastabhängigen Stößelkippung von mechanischen Pressen auf einer hydraulischen Einarbeitungspresse mit mindestens einem mit dem Pressenstößel verbundenen Druckzylinder zur Bildung eines auf das Werkstück wirkenden Arbeitsdruckes, mit mindestens vier entgegengesetzt zur Arbeitsbewegung auf den Stößel wirkenden Gegenhaltezylindern, mit Wegmeßsystemen zur Erfassung der jeweiligen Stößellage und einer Regeleinrichtung zur individuellen Druckbeaufschlagung der Gegenhaltezylinder,
dadurch gekennzeichnet,
daß man den Öldruck in den Gegenhaltezylindern so regelt, daß dem Stößel zumindest im Arbeitsbereich - ausgehend von der ermittelten Stößelkippung - jeweils so viel Kraft entgegengesetzt wird, daß die lastabhängigen Stößelkippungen in der x- und y-Achse auf Werte begrenzt werden, die durch parametrierbare Kippungskennlinien ${\text{M}}_{\text{x}} {\text{= f}}_{\text{1}} {\text{(k}}_{\text{x}} \text{)}$ und ${\text{M}}_{\text{y}} {\text{= f}}_{\text{2}} {\text{(k}}_{\text{y}} \text{)}$ oder ${\text{c}}_{\text{x}} {\text{= f}}_{\text{3}} {\text{(k}}_{\text{x}} \text{)}$ und ${\text{c}}_{\text{y}} {\text{= f}}_{\text{4}} {\text{(k}}_{\text{y}} \text{)}$ vorgegeben sind.

2. Verfahren zur Simulation der lastabhängigen Stößelkippung nach Anspruch 1,
gekennzeichnet durch die zyklische Abarbeitung der folgenden Schritte im Arbeitsbereich der Presse:
1. Erfassen des Druckes bzw. der Druckdifferenz und Berechnung der wirksamen Kolbenkraft für jeden Gegenhaltezylinder,
2. Erfassen des Abstandes zwischen Tisch und Stößel mittels Wegmeßsystemen an jeder Stößelecke und Berechnen der Stößelkippungen kₓ und k_{y} für die x- und die y-Achse aus den Abstandsdifferenzen,
3. Ermittlung der Soll-Gegenhaltemomente für die x- und y-Achse mit Hilfe vorgegebener Funktionsverläufe und den aktuellen Stößelkippungen,
4. Ermittlung der Soll-Kräfte für die Gegenhaltezylinder durch Überlagerung der Kippmomente unter Berücksichtigung der geometrischen Verhältnisse an der Presse,
5. Vergleich zwischen Soll- und Ist-Kräften und Vorgabe der Kraftdifferenzen an die Kraftregler,
6. Beeinflussen der Regelventile mittels der Stell-Signale der Kraftregler, derart, daß die Drücke in den Gegenhaltezylindern so weit geändert werden, bis eine Übereinstimmung von Soll- und Ist-Kräften erreicht ist,
wobei innerhalb des Zyklus Schritte auch parallel oder in einer anderen Reihenfolge abgearbeitet werden können.

3. Verfahren zur Simulation der lastabhängigen Stößelkippung nach Anspruch 1,
gekennzeichnet durch die zyklische Abarbeitung der folgenden Schritte im Arbeitsbereich der Presse:
1. Erfassen des Druckes bzw. der Druckdifferenz und Berechnung der wirksamen Kolbenkraft für jeden Gegenhaltezylinder,
2. Erfassen des Abstandes zwischen Tisch und Stößel mittels Wegmeßsystemen an jeder Stößelecke und Berechnen der Stößelkippungen kₓ und k_{y} für die x- und die y-Achse aus den Abstandsdifferenzen und den Abmessungen der Stößelfläche,
3. Berechnen der Ist-Steifigkeit c für jeden Gegenhaltezylinder aus der Kolbenkraft und der errechneten Stößelkippung kₓ bzw. k_{y}.
4. Ermittlung der Soll-Steifigkeiten für die x- und y-Achse mit Hilfe vorgegebener Funktionsverläufe und den aktuellen Stößelkippungen,
5. Ermittlung der Soll-Steifigkeiten für die Gegenhaltezylinder durch Überlagerung der Soll-Steifigkeiten für die x- und y-Achse unter Berücksichtigung der geometrischen Verhältnisse an der Presse.
6. Vergleich zwischen Soll- und Ist-Steifigkeit und Vorgabe der Steifigkeitsdifferenz an den Steiferegler.
7. Beeinflussung der Regelventile mittels der Stellsignale der Regler, derart, daß die Drücke in den Gegenhaltezylindern so weit geändert werden, bis eine Übereinstimmung von Soll- und Ist-Steifigkeit erreicht worden ist,
wobei innerhalb des Zyklus Schritte auch parallel oder in einer anderen Reihenfolge abgearbeitet werden können.

## Claims

1. Method of simulating the load-dependent ram tilting of mechanical presses on a hydraulic cavity press having at least one pressure cylinder connected to the press ram for developing a working pressure which acts upon the workpiece, having at least four holding-up cylinders acting upon the ram in the opposite direction to the working motion, having displacement measuring systems for detecting the ram position at any one time and having a control device for individual pressurization of the holding-up cylinders,
characterized in
that the oil pressure in the holding-up cylinders is controlled in such a way that at least in the working region - on the basis of the determined ram tilt - in each case sufficient force is opposed to the ram to limit the load-dependent ram tilts in the x- and y-axis to values which are preselected by means of parameterizable tilting characteristics ${\text{M}}_{\text{x}} {\text{= f}}_{\text{1}} {\text{(k}}_{\text{x}} \text{)}$ and ${\text{M}}_{\text{y}} {\text{= f}}_{\text{2}} {\text{(k}}_{\text{y}} \text{)}$ or ${\text{c}}_{\text{x}} {\text{= f}}_{\text{3}} {\text{(k}}_{\text{x}} \text{)}$ and ${\text{c}}_{\text{y}} {\text{= f}}_{\text{4}} {\text{(k}}_{\text{y}} \text{)}$.

2. Method of simulating the load-dependent ram tilting according to claim 1,
characterized by the cyclic execution of the following steps in the working region of the press:
1. detection of the pressure or the pressure difference and calculation of the effective piston force for each holding-up cylinder,
2. detection of the distance between press bed and ram by means of displacement measuring systems at each ram corner and calculation of the ram tilts kₓ and k_{y} for the x- and the y-axis from the distance differences,
3. determination of the setpoint holding-up moments for the x- and y-axis with the aid of preselected function characteristics and the actual ram tilts,
4. determination of the setpoint forces for the holding-up cylinders by superimposition of the tilting moments while taking the geometric proportions of the press into account,
5. comparison between setpoint and actual forces and input of the force differences into the force control units,
6. influencing of the control valves by means of the actuating signals of the force control units in such a way that the pressures in the holding-up cylinders are varied until a conformance of setpoint and actual forces is achieved,
it being possible within the cycle for steps to be executed either in parallel or in a different sequence.

3. Method of simulating the load-dependent ram tilting according to claim 1,
characterized by the cyclic execution of the following steps in the working region of the press:
1. detection of the pressure or the pressure difference and calculation of the effective piston force for each holding-up cylinder,
2. detection of the distance between press bed and ram by means of displacement measuring systems at each ram corner and calculation of the ram tilts kₓ and k_{y} for the x- and the y-axis from the distance differences and the dimensions of the ram surface,
3. calculation of the actual stiffness value c for each holding-up cylinder from the piston force and the calculated ram tilt kₓ or k_{y},
4. determination of the setpoint stiffness values for the x- and y-axis with the aid of preselected function characteristics and the actual ram tilts,
5. determination of the setpoint stiffness values for the holding-up cylinders by superimposition of the setpoint stiffness values for the x- and y-axis while taking the geometric proportions of the press into account,
6. comparison between setpoint and actual stiffness value and input of the stiffness difference into the stiffness control unit,
7. influencing of the control valves by means of the actuating signals of the control units in such a way that the pressures in the holding-up cylinders are varied until a conformance of setpoint and actual stiffness value has been achieved,
it being possible within the cycle for steps to be executed either in parallel or in a different sequence.

## Revendications

1. Procédé pour simuler le basculement du coulisseau en fonction de la charge dans des presses mécaniques sur une presse hydraulique de préparation avec au moins un cylindre de pression lié au coulisseau de presse pour produire une pression de travail agissant sur la pièce à travailler, avec au moins quatre cylindres opposés de maintien,
en opposition au déplacement de travail, qui agissent sur le coulisseau, avec des systèmes pour mesurer le déplacement pour déterminer chaque fois la position du coulisseau, et un dispositif de régulation pour introduire de la pression de façon individuelle dans les cylindres opposés de maintien,
caractérisé en ce que,
on règle la pression de l'huile dans les cylindres opposés de maintien de telle sorte que, au moins dans le domaine de travail - en partant du basculement mesuré du
coulisseau - on applique chaque fois au coulisseau, en opposition, une force suffisante pour que les basculements du coulisseau dépendant de la charge soient limités, dans les axes x et y, à des valeurs qui sont données par les courbes caractéristiques de basculement que l'on peut paramétrer ${\text{M}}_{\text{x}} {\text{= f}}_{\text{1}} {\text{(k}}_{\text{x}} \text{)}$ et ${\text{M}}_{\text{y}} {\text{= f}}_{\text{2}} {\text{(k}}_{\text{y}} \text{)}$ ou ${\text{C}}_{\text{x}} {\text{= f}}_{\text{3}} {\text{(k}}_{\text{x}} \text{)}$ et ${\text{C}}_{\text{y}} {\text{= f}}_{\text{4}} {\text{(k}}_{\text{y}} \text{)}$.

2. Procédé pour simuler le basculement du coulisseau en fonction de la charge selon la revendication 1,
caractérisé par l'exécution cyclique des étapes suivantes dans le domaine de travail de la presse :
- 1. on détermine la pression ou la différence des pressions et on calcule la force efficace de piston pour chaque cylindre opposé de maintien,
- 2. on détermine la distance entre la table et le coulisseau au moyen de systèmes de mesure de déplacement à chaque angle du coulisseau et on calcule les basculements du coulisseau kₓ et k_{y} pour les axes x et y à partir des différences de distances,
- 3. on détermine les moments opposés de maintien de consigne pour les axes x et y au moyen de variations de fonctions prédéfinies et des basculements effectifs du coulisseau,
- 4. on détermine les forces de consigne pour les cylindres opposés de maintien par superposition des moments de basculement en tenant compte des rapports géométriques sur la presse,
- 5. on compare les forces de consigne et les forces effectives et on introduit la différence des forces dans les dispositifs de régulation des forces,
- 6. on agit sur les vannes de régulation au moyen des signaux de positionnement des régulateurs des forces de telle sorte que les pressions dans les cylindres opposés de maintien soient modifiées jusqu'à ce que les forces de consigne et les forces effectives arrivent à se correspondre,
les étapes du cycle pouvant être réalisées en parallèle ou successivement l'une après l'autre.

3. Procédé pour simuler le basculement du coulisseau en fonction de la charge selon la revendication 1,
caractérisé par l'exécution cyclique des étapes suivantes dans le domaine de travail de la presse :
- 1. on détermine la pression ou la différence des pressions et on calcule la force efficace de piston pour chaque cylindre opposé de maintien,
- 2. on détermine la distance entre la table et le coulisseau au moyen de systèmes de mesure de déplacement à chaque angle du coulisseau et on calcule les basculements du coulisseau kₓ et k_{y} pour les axes x et y à partir des différences de distances et des mesures de la surface du coulisseau,
- 3. on calcule la rigidité effective c pour chaque cylindre opposé de maintien à partir de la force du piston et du basculement obtenu pour le coulisseau kₓ ou k_{y},
- 4. on détermine les rigidités de consigne pour les axes x et y au moyen de variations de fonctions prédéterminées et des basculements réels du coulisseau,
- 5. on détermine les rigidités de consigne pour les cylindres opposés de maintien par superposition des rigidités de consigne pour les axes x et y en tenant compte des rapports géométriques sur la presse,
- 6. on compare la rigidité de consigne et la rigidité effective et on introduit la différence des rigidités dans les dispositifs de régulation des rigidités
- 7. on agit sur les vannes de régulation au moyen des signaux de positionnement des régulateurs de telle sorte que les pressions dans les cylindres opposés de maintien soient modifiées jusqu'à ce que la rigidité de consigne et la rigidité effective arrivent à se correspondre,
les étapes du cycle pouvant être réalisées en parallèle ou successivement l'une après l'autre.
